# FASCICULE DE BREVET EUROPEEN

(11) **EP 3 999 802 B1**
(45) Date de publication et mention de la délivrance du brevet: **28.06.2023**
(21) Numéro de dépôt: 20750337.6
(22) Date de dépôt: 09.07.2020
(51) Int. Cl.: F42B 39/14, F42B 39/20

(54) **MUNITION À SENSIBILITÉ RÉDUITE**
MUNITION MIT VERMINDERTER EMPFINDLICHKEIT
AMMUNITION HAVING REDUCED SENSITIVITY

(30) Priorité: 15.07.2019 FR 1907906
(43) Date de publication de la demande: 25.05.2022
(73) Titulaire: ArianeGroup SAS, 78130 Les Mureaux (FR); Eurenco, 84700 Sorgues (FR)
(72) Inventeur: BRUNET, Pierre, 91510 LARDY (FR); BACLE, Emmanuel, 30130 SAINT-PAULET DE CAISSON (FR)
(74) Mandataire: Cabinet Beau de Loménie
(86) Numéro de dépôt international: PCT/FR2020/051229
(87) Numéro de publication internationale: WO 2021/009444

(56) Documents cités:
- EP-A1- 0 519 890
- WO-A2-00/58685
- FR-A- 1 253 957

## Description

### Domaine Technique

La présente invention concerne une munition à sensibilité réduite.

### Technique antérieure

Une munition ou charge militaire comprend un chargement explosif principal qui est mis en détonation directement ou via un booster par un dispositif ou relais d'amorçage. Un puits ou alésage borgne est réalisé dans le chargement principal ou le booster afin de former un logement pour le dispositif d'amorçage.

Le relais d'amorçage est placé dans le puits uniquement lorsque la munition doit être utilisée, c'est-à-dire explosée. Par conséquent, durant tout le temps où la munition est stockée, le puits est vide. Une telle munition est par exemple connue par le document FR 1 253 957 A.

Pendant sa période de stockage, la munition peut être frappée par des projectiles tels que des balles ou des éclats lourds. Si le puits vide se trouve sur la trajectoire du projectile, ce dernier peut endommager de façon importante la munition et conduire en particulier à un effondrement du puits, à des dommages mécaniques importants sur le chargement principal ou le booster et à un choc entre les parois opposées du puits. Ces endommagements au niveau du puits sont susceptibles d'entraîner une réaction pyrotechnique violente de la munition.

### Exposé de l'invention

L'invention a pour but de proposer une munition présentant une résistance à l'impact améliorée au niveau du logement réservé pour le dispositif d'amorçage.

Ce but est atteint notamment grâce à une munition à sensibilité réduite comprenant un chargement explosif, le chargement explosif comportant un alésage cylindrique borgne destiné à recevoir au moins un dispositif d'amorçage, la munition comprenant en outre un élément raidisseur en contact avec la surface interne de l'alésage, caractérisée en ce que l'élément raidisseur est un cylindre plein présentant un volume correspondant au volume de l'alésage.

Ainsi, la munition selon l'invention présente une résistance à l'impact grandement renforcée au niveau de l'alésage cylindrique borgne lorsque celui-ci est en configuration de stockage, c'est-à-dire lorsqu'il n'est pas occupé par un dispositif d'amorçage. On réduit ainsi de manière très significative les risques de réaction pyrotechnique du chargement explosif.

Selon une caractéristique particulière de l'invention, le cylindre plein peut être en matériau plastique.

Le but de l'invention est également atteint avec une munition à sensibilité réduite comprenant un chargement explosif principal et un chargement d'amorçage secondaire entouré par le chargement explosif principal, le chargement d'amorçage secondaire comportant un alésage cylindrique borgne destiné à recevoir au moins un dispositif d'amorçage, la munition comprenant en outre un élément raidisseur en contact avec la surface interne de l'alésage, caractérisée en ce que l'élément raidisseur est un cylindre plein présentant un volume correspondant au volume de l'alésage.

Ainsi, la munition selon l'invention présente une résistance à l'impact grandement renforcée au niveau de l'alésage cylindrique borgne lorsque celui-ci est en configuration de stockage, c'est-à-dire lorsqu'il n'est pas occupé par un dispositif d'amorçage. On réduit ainsi de manière très significative les risques de réaction pyrotechnique du chargement d'amorçage.

Selon une caractéristique particulière de l'invention, le cylindre plein peut être en matériau plastique.

### Brève description des dessins

[Fig. 1] La figure 1 est une coupe longitudinale schématique partielle d'une partie arrière d'une munition à sensibilité réduite, le mode de réalisation illustré n'étant pas l'objet de la présente invention.
[Fig. 2] La figure 2 est une vue schématique en coupe montrant un manchon muni d'éléments de rigidification,
[Fig. 3] La figure 3 est une coupe longitudinale schématique partielle d'une partie arrière d'une munition à sensibilité réduite selon un mode de réalisation de l'invention.

### Description des modes de réalisation

L'invention s'applique d'une manière générale à toute munition comportant un puits ou alésage cylindrique borgne qui est habituellement vide lors de la phase de stockage de la munition.

La figure 1 montre en coupe longitudinale partielle la partie arrière d'une munition 100 qui est une bombe dite « d'Emploi Général à Vulnérabilité Réduite », le mode de réalisation illustré n'étant toutefois pas l'objet de la présente invention. Cette munition est représentée ici de façon schématique. Elle comporte une enveloppe ou corps 110 renfermant un chargement explosif 120 comme par exemple la composition PXBN-109 (explosif à liant PHHT contenant 20% d'aluminium, 64% de RDX (1, 3, 5-trinitro-1, 3,5-triazacyclohexane) et 16% de liant contenant du PHHT), du DOA (dioctyladipate), ou de l'IPDI (isophorone diisocyanate). La PBXN-109 a une vitesse de détonation de 7600 mis. L'enveloppe 110 présente une ouverture 111 coopérant avec une ouverture 121 du chargement explosif. Un alésage cylindrique borgne ou puits 130 est présent dans le chargement explosif 120 et débouche à l'extérieur au niveau des ouvertures 121 et 111. L'alésage cylindrique borgne 130 est destiné à recevoir un dispositif d'amorçage ou relais de détonation apte à initier sur commande le chargement explosif 120. Une gaine métallique de faible épaisseur 115 est présente sur la surface exposée du chargement 120 au niveau de l'alésage 130.

La munition 100 est représentée sur la figure 1 dans sa configuration de stockage, c'est-à-dire lorsque le dispositif d'amorçage n'est pas présent dans l'alésage 130. Dans sa configuration de stockage, la munition 100 comprend un élément raidisseur 140 en contact avec la surface interne 130b de l'alésage cylindrique borgne 130. Sur la figure 1, l'élément raidisseur 140 correspond ici, contrairement à la présente invention, à un manchon 141 dont la surface externe 141a est en contact avec la surface interne 130b de l'alésage 130.

Le manchon 141 est réalisé de préférence en matériau métallique comme par exemple l'acier allié SAE 4340 . A titre d'exemple, le manchon 141 en matériau métallique présente de préférence une épaisseur de paroi E₁₄₁ supérieure ou égale à 6,5 mm. D'une manière générale, l'épaisseur minimale de la paroi du manchon est déterminée par calcul de la résistance mécanique nécessaire à conférer à l'alésage cylindrique borgne en fonction d'une force d'impact déterminée.

Le manchon peut être totalement creux comme le manchon 141 ou être éventuellement muni d'éléments supplémentaires de rigidification comme sur la figure 2 qui montre un manchon 151 en matériau métallique qui comprend dans son volume interne des éléments de rigidification 152 s'étendant chacun entre deux points diamétralement opposés de la surface interne 151b du manchon. On augmente ainsi la résistance à l'écrasement du manchon, ce qui permet éventuellement de diminuer l'épaisseur de la paroi du manchon.

Cependant, selon la présente invention, l'élément raidisseur de l'invention est constitué d'un cylindre plein. Dans ce cas, l'élément raidisseur peut être réalisé en plastique, ce qui permet d'alléger sa masse par rapport à un matériau métallique.

La figure 3 montre en coupe longitudinale partielle la partie arrière d'une munition 200 qui est une bombe dite « d'Emploi Général à Vulnérabilité Réduite » conformément à un mode de réalisation de l'invention. La munition 200 diffère de la munition 100 déjà décrite en ce qu'elle comprend en outre un chargement d'amorçage secondaire.

Plus précisément, la munition 200 comporte une enveloppe ou corps 210 renfermant un chargement explosif principal 220, par exemple un explosif composite à base d'oxynitrotriazole, et un chargement d'amorçage secondaire ou booster 260 constitué par exemple d'un explosif à base d'octogène. Chargement d'amorçage secondaire 210 est entouré par le chargement explosif principal 220.

L'enveloppe 210 présente une ouverture 211 coopérant avec une ouverture 261 du chargement d'amorçage secondaire 260. Un alésage cylindrique borgne ou puits 230 est présent dans le chargement d'amorçage secondaire 260 et débouche à l'extérieur au niveau des ouvertures 261 et 211. L'alésage cylindrique borgne 230 est destiné à recevoir un dispositif d'amorçage ou relais de détonation apte à initier sur commande le chargement d'amorçage 260. Une gaine métallique de faible épaisseur 215 est présente sur la surface exposée du chargement d'amorçage secondaire 260 au niveau de l'alésage 130.

Conformément à l'invention, la munition 200, représentée sur la figure 3 dans sa configuration de stockage, c'est-à-dire lorsque le dispositif d'amorçage n'est pas présent dans l'alésage 230, comprend un élément raidisseur 240 en contact avec la surface interne 230b de l'alésage cylindrique borgne 230. Sur la figure 3, l'élément raidisseur 240 correspond à un cylindre plein 241 dont la surface externe 241a est en contact avec la surface interne 230b de l'alésage 230.

Le manchon 241 est réalisé de préférence en matériau plastique comme par exemple de polyéthylène haute densité (PEHD).

Dans tous les cas, l'élément raidisseur est amovible afin de permettre son remplacement par un dispositif d'amorçage lors de l'utilisation de la munition. Le placement et le retrait de l'élément raidisseur sont facilités par la présence d'une gaine métallique de faible épaisseur sur la surface exposée du chargement unique ou du chargement secondaire d'amorçage comme décrit ci-avant.

Dans les munitions décrites précédemment, l'alésage cylindrique borgne ou puits destiné à recevoir le dispositif d'amorçage est réalisé de manière coaxiale par rapport au chargement. L'alésage cylindrique borgne peut néanmoins être réalisé suivant d'autres orientations comme par exemple de manière orthogonale par rapport à l'axe du chargement.

De même, dans les réalisations décrites ci-avant, l'alésage cylindrique borgne est présent au niveau du fond arrière de la munition. Celui-ci peut être également présent au niveau de la partie avant ou fond avant de la munition.

## Revendications

1. Munition à sensibilité réduite (100) comprenant un chargement explosif (120), le chargement explosif comportant un alésage cylindrique borgne (130) destiné à recevoir au moins un dispositif d'amorçage, la munition comprenant en outre un élément raidisseur (140) en contact avec la surface interne (130b) de l'alésage (130), **caractérisée en ce que** l'élément raidisseur est un cylindre plein présentant un volume correspondant au volume de l'alésage.

2. Munition selon la revendication 1, dans laquelle le cylindre plein est en matériau plastique.

3. Munition à sensibilité réduite (200) comprenant un chargement explosif principal (220) et un chargement d'amorçage secondaire (260) entouré par le chargement explosif principal, le chargement d'amorçage secondaire comportant un alésage cylindrique borgne (230) destiné à recevoir au moins un dispositif d'amorçage, la munition comprenant en outre un élément raidisseur (240) en contact avec la surface interne (230b) de l'alésage (230), **caractérisée en ce que** l'élément raidisseur (240) est un cylindre plein (241) présentant un volume correspondant au volume de l'alésage.

4. Munition selon la revendication 3, dans laquelle le cylindre plein (241) est en matériau plastique.

## Patentansprüche

1. Munition (100) mit reduzierter Empfindlichkeit, die eine Sprengladung (120) umfasst, wobei die Sprengladung eine zylindrische Blindbohrung (130) beinhaltet, die dazu bestimmt ist, mindestens eine Zündvorrichtung aufzunehmen, wobei die Munition außerdem ein Versteifungselement (140) umfasst, das mit der inneren Oberfläche (130b) der Bohrung (130) in Kontakt steht, **dadurch gekennzeichnet, dass** das Versteifungselement ein Vollzylinder ist, der ein Volumen aufweist, das dem Volumen der Bohrung entspricht.

2. Munition nach Anspruch 1, wobei der Vollzylinder aus Kunststoffmaterial besteht.

3. Munition (200) mit reduzierter Empfindlichkeit, die eine Haupt-Sprengladung (220) und eine Sekundär-Sprengladung (260) umfasst, die von der Haupt-Sprengladung umgeben ist, wobei die Sekundär-Sprengladung eine zylindrische Blindbohrung (230) beinhaltet, die dazu bestimmt ist, mindestens eine Zündvorrichtung aufzunehmen, wobei die Munition außerdem ein Versteifungselement (240) umfasst, das mit der inneren Oberfläche (230b) der Bohrung (230) in Kontakt steht, **dadurch gekennzeichnet, dass** das Versteifungselement (240) ein Vollzylinder (241) ist, der ein Volumen aufweist, das dem Volumen der Bohrung entspricht.

4. Munition nach Anspruch 3, wobei der Vollzylinder (241) aus Kunststoffmaterial besteht.

## Claims

1. A reduced sensitivity ammunition (100) comprising an explosive charge (120), the explosive charge including a blind cylindrical bore (130) intended to receive at least one priming device, the ammunition further comprising a stiffening element (140) in contact with the inner surface (130b) of the bore (130), **characterized in that** the stiffening element is a solid cylinder having a volume corresponding to the volume of the bore.

2. The ammunition according to claim 1, wherein the solid cylinder is made of plastic material.

3. A reduced sensitivity ammunition (200) comprising a main explosive charge (220) and a secondary priming charge (260) surrounded by the main explosive charge, the secondary priming charge including a blind cylindrical bore (230) intended to receive at least one priming device, the ammunition further comprising a stiffening element (240) in contact with the inner surface (230b) of the bore (230), **characterized in that** the stiffening element (240) is a solid cylinder (241) having a volume corresponding to the volume of the bore.

4. The ammunition according to claim 3, wherein the solid cylinder (241) is made of plastic material.
